# EUROPÄISCHE PATENTSCHRIFT

(11) **EP 0 891 863 B1**
(45) Veröffentlichungstag und Bekanntmachung des Hinweises auf die Patenterteilung: **19.12.2001**
(21) Anmeldenummer: 98112626.1
(22) Anmeldetag: 08.07.1998
(51) Int. Cl.: B41F 33/00

(54) **Verfahren und Anordnung zur Steuerung einer Druckmaschine**
Method and device for controlling a printing machine
Procédé et dispositif de pilotage d'une machine d'impression

(30) Priorität: 17.07.1997 DE 19730627
(43) Veröffentlichungstag der Anmeldung: 20.01.1999
(73) Patentinhaber: MAN Roland Druckmaschinen AG, 63075 Offenbach (DE)
(72) Erfinder: Schilling, Heiner, 64289 Darmstadt (DE)
(74) Vertreter: Stahl, Dietmar

(56) Entgegenhaltungen:
- EP-A- 0 395 890
- EP-A- 0 530 432
- DE-A- 3 717 904
- DE-A- 4 321 179
- DE-A- 4 327 848
- DE-A- 4 401 536
- WOLFGANG WALENSKI: "Der Rollenoffsetdruck" 1995 , FACHSCHRIFTEN-VERLAG , FELLBACH XP002096315 30407 * Seite 110 - Seite 111 *

## Beschreibung

Die Erfindung betrifft ein Verfahren und eine Anordnung zur Steuerung einer Druckmaschine gemäß dem Oberbegriff von Anspruch 1 bzw. von Anspruch 13.

Verfahren bzw. Anordnungen der genannten Art sind aus der DE 43 27 848 C2 bekannt. Die zu steuernde Druckmaschine verfügt dabei über entsprechende Steuermittel zur Einstellung verschiedener Betriebszustände, insbesondere verschiedener Druckgeschwindigkeiten. Solche Betriebszustände können z.B. Schleichgang, Tippen vorwärts, Tippen rückwärts oder das Anfahren bestimmter Winkelstellungen (zwecks Druckplattenwechsel) - je nach Art der zu steuernden Druckmaschine - sein. Wichtig ist, daß je nach Art des zu bedruckenden Stoffes unterschiedliche Druckgeschwindigkeiten einstellbar sind, da nicht jede Stoffart mit derselben hohen Druckgeschwindigkeit bedruckt werden kann. So kann es zum Beispiel bei sehr dünnem Papier leichter zu geschwindigkeitsbedingten Störungen, z.B. im Bogenlauf, kommen als bei dickerem und festerem Papier oder dünner Pappe.

Um zu vermeiden, daß eine Bedienperson eine für den jeweiligen Betriebszustand zu hohe Geschwindigkeit einstellen und dadurch sogar die Maschine beschädigen kann, ist es aus der genannten Druckschrift bekannt, ausgewählte, für den jeweiligen Betriebszustand charakteristische Parameter, z.B. die gewählte Antriebsgeschwindigkeit und die Betriebsart mittels einer Auswerte- und Überwachungseinheit zu erfassen, dann den erfaßten oder ermittelten Wert der Antriebsgeschwindigkeit mit einem zuvor in einer Tabelle abgelegten Höchstwert für die jeweilige Betriebsart zu vergleichen und die Antriebsgeschwindigkeit gegebenenfalls zu reduzieren. Dieses Verfahren und die entsprechende Anordnung zur Durchführung des Verfahrens haben sich in der Praxis insbesondere dann bewährt, wenn stets dieselbe Stoffart bedruckt werden soll. Einer Bedienperson, die bei häufig wechselnden Stoffarten eine an vorgegebene Kriterien, wie z.B. minimaler Ausschuß oder minimale störungsbedingte Stillstandszeiten, optimal angepaßte Druckgeschwindigkeit einstellen soll, wird von der bekannten Anordnung bzw. dem bekannten Verfahren jedoch keinerlei Hilfe bei der Wahl dieser Druckgeschwindigkeit gegeben. Anordnung und Verfahren beschränken sich vielmehr lediglich darauf, eine zu hohe Geschwindigkeit gegebenenfalls abzuregeln. Das bekannte Verfahren ist zudem von der einmal vorgegebenen Tabelle abhängig und nicht fähig, neue Erfahrungen, wie z.B. eine bei einem bestimmten Betriebszustand reduzierte Maximalgeschwindigkeit, von sich aus zu berücksichtigen, ohne daß dazu von der Bedienperson manuell die Tabelle geändert werden müßte. Auch findet eine Berücksichtigung des jeweiligen Bedruckstoffes nicht statt.

Davon ausgehend liegt der Erfindung die Aufgabe zugrunde, ein Verfahren und eine Anordnung zur Steuerung einer Druckmaschine der eingangs genannten Art anzugeben, welche die genannten Nachteile vermeiden und die automatische Ermittlung einer nach vorgegebenen oder vom Benutzer wählbaren Kriterien optimalen Druckgeschwindigkeit ermöglichen.

Diese Aufgabe wird gelöst durch ein Verfahren zur Steuerung einer Druckmaschine, bei welchem von einer Auswerte- und Überwachungseinheit zwischen zwei vorgebbaren Zeitpunkten die betriebs- und störungsbedingten Stillstandszeiten der Druckmaschine sowie wenigstens ein für die Art eines zwischen den vorgebbaren Zeitpunkten mittels der Druckmaschine bedruckten Stoffes charakteristischer Parameter erfaßt werden, die erfaßten Zeiten und Parameter nach vorgegebenen oder wählbaren ersten Kriterien in Beziehung zueinander gesetzt und zumindest teilweise gespeichert werden und wobei aus den so gewonnenen Daten von der Auswerte- und Überwachungseinheit in Abhängigkeit von der Art des jeweils zu bedruckenden Stoffes eine an vorgegebene oder wählbare zweite Kriterien optimal angepaßte Druckgeschwindigkeit ermittelt wird.

Das erfindungsgemäße Verfahren führt zu einer Entlastung des Druckers, da es - quasi als selbstlernendes System - beim Betrieb gewonnene Informationen automatisch auswertet und daraus an die Wünsche des Benutzers optimal angepaßte Druckgeschwindigkeiten ermittelt. Dadurch werden Fehlbedienungen vermieden und die Verfügbarkeit der jeweiligen Druckmaschine erhöht. Zudem kann es auch einfach und kostengünstig bei bereits vorhandenen Druckmaschinen eingesetzt werden.

Bei einer bevorzugten Durchführungsform des erfindungsgemäßen Verfahrens wird zusätzlich zu den störungsbedingten Stillstandszeiten ein den Grund der Störung charakterisierender Parameter erfaßt. Alternativ ist es auch möglich, nur die auf einer für die Art des jeweils zu bedruckenden Stoffes zu hohen Druckgeschwindigkeit beruhenden Stillstandszeiten zu erfassen. Beide Verfahrensarten erlauben vorteilhaft die automatische Erfassung bestimmter, nämlich z.B. auf Störungen aufgrund zu hoher Druckgeschwindigkeit basierender, Stillstandszeiten, die dann von der Auswerte- und Überwachungseinheit nach vorgegebenen oder wählbaren Kriterien ausgewertet und in Informationen für die zukünftige Steuerung der Druckmaschine umgesetzt werden können. Zeigt sich z.B., daß es bei einer bestimmten Druckgeschwindigkeit und einer bestimmten Stoffart stets zu Störungen im Bogenlauf und damit ggfs. zur Produktion von Makulatur kommt, kann dies bei der Ermittlung der optimalen Druckgeschwindigkeit berücksichtigt werden.

In vorteilhafter Weiterbildung des Verfahrens können aus den gewonnenen Daten in Abhängigkeit von der Art eines zu bedruckenden Stoffes eine durchschnittliche Druckgeschwindigkeit und eine bisherige höchste Druckgeschwindigkeit ermittelt und angezeigt werden. Dabei werden bevorzugt aus der durchschnittlichen Druckgeschwindigkeit und der bisherigen höchsten Druckgeschwindigkeit drei Geschwindigkeitsbereiche ermittelt und der Bedienperson angezeigt. Bekannterweise kann die Bedienung einer Maschine dadurch erleichtert werden, daß die verwendeten Bedienabläufe den Erfahrungen der Bedienpersonen entsprechen. Von vielen Maschinen ist es bekannt, von der Bedienperson steuerbare Größen, wie z.B. Druck, Spannung oder Geschwindigkeit auf Anzeigeinstrumenten darzustellen, auf welchen drei - meist farblich (grün, gelb, rot) gekennzeichnete - Bereiche, nämlich ein unkritischer, ein kritischer und ein überkritischer Bereich angegeben ist, so daß die Bedienperson sofort ablesen kann, in welchem Bereich sich die jeweilige Steuergröße befindet. Bei dem erfindungsgemäßen Verfahren können die drei genannten Bereiche z.B. so aufgeteilt werden, daß der unkritische Bereich von einem Minimalwert der Druckgeschwindigkeit (ggfs. Stillstand) bis zur durchschnittlichen Druckgeschwindigkeit, der kritische Bereich von der durchschnittlichen Druckgeschwindigkeit bis zur bisherigen höchsten Druckgeschwindigkeit für den jeweiligen Bedruckstoff und der überkritische Bereich oberhalb der bisherigen Höchstgeschwindigkeit verläuft. Dabei hat das erfindungsgemäße Verfahren den Vorteil, daß - anders als bei den bekannten, starr vorgegebenen Geschwindigkeitsbereichen - die Geschwindigkeitsbereiche in Abhängigkeit von den beim Betrieb gewonnenen Erfahrungen automatisch geändert werden.

Bei einer zweckmäßigen Durchführungsform des Verfahrens wird von der Auswerte- und Überwachungseinheit aus den gewonnenen Daten nach vorgegebenen oder wählbaren dritten Kriterien eine für eine bestimmte Art eines zu bedruckenden Stoffes maximal zulässige Druckgeschwindigkeit ermittelt und als vorzugsweise nicht-überschreitbare Sollgeschwindigkeit den Steuermitteln vorgegeben. Auf diese Weise ist es möglich, Fehlbedienungen bei der Einstellung der Druckgeschwindigkeit vollständig auszuschließen, da die Bedienperson keine Geschwindigkeit, die die ermittelte Sollgeschwindigkeit überschreitet, wählen kann.

Bei den beiden vorgebbaren Zeitpunkten, zwischen denen die betriebs- und die störungsbedingten Stillstandszeiten der Druckmaschine sowie der wenigstens eine für die Art des bedruckten Stoffes charakteristische Parameter von der Auswerte- und Überwachungseinheit erfaßt werden, handelt es sich vorzugsweise um den Beginn und das Ende eines Druckauftrags, wobei unter dem Begriff "Druckauftrag" ein bestimmter, mit der Maschine auszuführender Auftrag verstanden wird, bei dem ein und dieselbe Stoffart mit ein und demselben Druck versehen werden soll.

Das Verfahren kann weiter dadurch automatisiert werden, daß die Betriebszeiten und/oder die störungsbedingten Stillstandszeiten der Druckmaschine von der Auswerte- und Überwachungseinheit automatisch erfaßt werden. Ebenso ist es möglich, daß die Auswerte- und Überwachungseinheit den wenigstens einen für die Art eines zwischen den vorgebbaren Zeitpunkten mittels der Druckmaschine bedruckten Stoffes charakteristischen Parameter automatisch erfaßt. Auf diese Weise wird vermieden, daß z.B. eine Bedienperson diese Daten eingeben muß, was stets das Risiko von Fehleingaben bedingt.

Die vorgegebenen oder wählbaren zweiten Kriterien, nach denen die Auswerte- und Überwachungseinheit eine optimale Druckgeschwindigkeit in Abhängigkeit von der Art des jeweils zu bedruckenden Stoffes ermittelt, können die Minimierung der störungsbedingten Stillstandszeiten, die Minimierung der störungsbedingten Ausschußproduktion und die Maximierung der Druckgeschwindigkeit - jeweils fakultativ oder kumulativ - beinhalten.

Die genannte Aufgabe wird ausgehend von einer Anordnung zur Steuerung einer Druckmaschine der im Oberbegriff des Anspruchs 13 genannten Art ferner dadurch gelöst, daß die Auswerte- und Überwachungseinheit zur Erfassung der betriebs- und der störungsbedingten Stillstandszeiten der Druckmaschine zwischen zwei vorgebbaren Zeitpunkten, zur Erfassung wenigstens eines für die Art eines zwischen den vorgebbaren Zeitpunkten mittels der Druckmaschine bedruckten Stoffes charakteristischen Parameters, zur Auswertung und zumindest teilweisen Speicherung der erfaßten Zeiten und Parameter nach vorgegebenen oder wählbaren ersten Kriterien und zur Ermittlung einer in Abhängigkeit von der Art des jeweils zu bedruckenden Stoffes an vorgegebene oder wählbare zweite Kriterien optimal angepaßten Druckgeschwindigkeit aus den gewonnen Daten ausgebildet ist.

Diese Anordnung hat unter anderem den Vorteil, daß sie einfach und kostengünstig und auch bei bestehenden Druckmaschinen nachrüstbar ist. Sie erleichtert die Steuerung einer Druckmaschine erheblich und entlastet dadurch die Bedienperson.

In vorteilhafter Weiterbildung der Erfindung ist die Auswerte- und Überwachungseinheit zur Erfassung eines den Grund einer störungsbedingten Stillstandszeit charakterisierenden Parameters ausgebildet. Dies ermöglicht eine besonders präzise Auswertung der von der Auswerte- und Überwachungseinheit erfaßten Daten und damit eine besonders effektive Steuerung der Maschine.

Bei einer bevorzugten Ausführungsform der erfindungsgemäßen Anordnung verfügt die Auswerte- und Überwachungseinheit über Mittel zur Unterscheidung der auf einer Störung aufgrund einer für die Art des jeweils zu bedruckenden Stoffes zu hohen Druckgeschwindigkeit beruhenden Stillstandszeiten von sonstigen Stillstandszeiten. Dies erlaubt es, Störungen aufgrund einer für die jeweilige Art des zu bedruckenden Stoffes zu hohen Druckgeschwindigkeit zu ermitteln und die optimale Druckgeschwindigkeit entsprechend anzupassen.

Bei einer vorteilhaften Weiterbildung der Anordnung ist eine Anzeigeeinrichtung zur Anzeige der von der Auswerte- und Überwachungseinheit aus den gewonnenen Daten in Abhängigkeit von der Art eines zu bedruckenden Stoffes ermittelten durchschnittlichen Druckgeschwindigkeit und der bisherigen höchsten Druckgeschwindigkeit vorgesehen. Bevorzugt ist die Anzeigeeinrichtung dabei zur Anzeige von mehreren, insbesondere von drei Geschwindigkeitsbereichen ausgebildet. Zweckmäßigerweise kann dabei die Anzeigeeinrichtung gleichzeitig die momentane Druckgeschwindigkeit der Druckmaschine anzeigen.

Eine weitere Automatisierung und damit Vereinfachung der Steuerung kann mit einer Anordnung erzielt werden, bei welcher die Auswerte- und Überwachungseinheit direkt mit den Mitteln zur Steuerung der Druckmaschine gekoppelt ist. Dabei ist es sowohl möglich, lediglich Bedien- und Steuersignale von den Mitteln zur Steuerung der Druckmaschine zur Auswerte- und Überwachungseinheit zu übertragen, so daß keine speziellen Sensoren zur Erfassung der von dem Bediener eingestellten Betriebszustände notwendig sind, als auch Steuersignale insbesondere zulässige Höchstgeschwindigkeiten von der Auswerte- und Überwachungseinheit an die Mittel zur Steuerung der Druckmaschine zu übertragen, so daß die Auswerte- und Überwachungseinheit bei eventuellen Fehlbedienungen aktiv in die Steuerung der Druckmaschine eingreift.

Eine weitere Automatisierung und Vereinfachung der Bedienung kann dadurch erreicht werden, daß ein mit der Auswerte- und Überwachungseinheit gekoppelter Sensor zur Erfassung wenigstens eines für die Art eines Bedruckstoffes charakteristischen Parameters vorgesehen ist. Diese automatische Erfassung der Art des Bedruckstoffes macht eine entsprechende Eingabe durch eine Bedienperson überflüssig.

Weitere Einzelheiten und Vorteile der Erfindung ergeben sich aus der nachfolgenden Beschreibung in Verbindung mit der Zeichnung. Es zeigen
- Figur 1: eine Schemaskizze einer erfindungsgemäßen Anordnung zur Steuerung einer Druckmaschine,
- Figur 2: ein erstes Ausführungsbeispiel einer Anzeige der aktuellen Druckgeschwindigkeit vor dem Hintergrund dreier ermittelter Geschwindigkeitsbereiche und
- Figur 3: ein zweites Ausführungsbeispiel einer solchen Anzeige.

In der Schemaskizze gemäß Figur 1 sind zur Steuerung einer Druckmaschine 10 eine Eingabeeinheit für Eingaben einer Bedienperson in Form eines Terminals 12 sowie einer Steuereinheit in Form eines Steuerrechners 14 vorgesehen. Terminal 12 und Steuerrechner 14 bilden die Steuermittel zur Einstellung verschiedener Betriebszustände, insbesondere verschiedener Druckgeschwindigkeiten. Die von der Bedienperson am Terminal 12 eingegebenen Steuerbefehle werden über eine Leitung 16 zur Signalübertragung an den Steuerrechner 14 weitergeleitet, der die Steuerbefehle in entsprechende Steuersignale umsetzt und über eine Leitung 18 zur Signalübertragung an die Druckmaschine 10 weiterleitet. Die Druckmaschine 10 wird von verschiedenen Überwachungssensoren überwacht, insbesondere ist bei diesem Ausführungsbeispiel ein Sensor 20 zur Überwachung der tatsächlichen Druckgeschwindigkeit, ein Sensor 22 zur Erfassung der Art des Bedruckstoffes und ein Sensor 24 zur Erfassung druckgeschwindigkeitsbedingter Störungen und daraus resultierender Stillstandszeiten vorgesehen. Die mittels der Sensoren 20 bis 24 gewonnenen Parameter, die den jeweiligen Betriebszustand der Druckmaschine charakterisieren, werden über Leitungen 26, 28, 30 zur Signalübertragung an eine Auswerte- und Überwachungseinheit 32 weitergeleitet. Bei diesem Ausführungsbeispiel sind ferner Signalübertragungsmittel 34 zwischen dem Steuerrechner 14 und der Auswerte- und Überwachungseinheit 32 vorgesehen, über welche Informationen, z.B. über die von der Bedienperson an den Terminal 12 vorgegebenen Betriebsparameter, von dem Steuerrechner 14 an die Auswerte- und Überwachungseinheit 32 weitergeleitet werden.

Die Auswerte- und Überwachungseinheit 32 wertet nun die erfaßten Informationen aus und ermittelt insbesondere eine an vorgegebene oder wählbare Kriterien optimal angepaßte Druckgeschwindigkeit, die über Signalübertragungsmittel 36 an eine Anzeigeeinrichtung 38 weitergeleitet und dort angezeigt werden. Es sei an dieser Stelle betont, daß die in der Schemaskizze erfolgte räumliche Trennung von Steuerrechner 14 und Auswerte- und Überwachungseinheit 32 rein funktional zu verstehen ist. Tatsächlich kann es zweckmäßig sein, die Auswerte- und Überwachungseinheit 32 in den Steuerrechner 14 zu integrieren.

Wie durch die strichpunktierte Linie angedeutet, können wahlweise Signalübertragungsmittel 42 zwischen dem Terminal 12 und der Auswerte- und Überwachungseinheit 32 vorgesehen werden, welche es der Bedienperson ermöglichen, direkt mit der Auswerte- und Überwachungseinheit 32 zu kommunizieren und ihr insbesondere bestimmte Daten vorzugeben. So ist es z.B. möglich, daß die Bedienperson zusätzlich oder anstelle des die Bedruckstoffart erfassenden Sensors 22 Informationen über die Bedruckstoffart der Auswerte- und Überwachungseinheit 32 übermittelt oder entsprechende Informationen über diese Stoffart, insbesondere die zu wählende Druckgeschwindigkeit abfragt, welche dann mittels der Anzeigeeinrichtung 38 angezeigt werden. Auch ist es auf diese Weise möglich, daß die Bedienperson bestimmte, von der Auswerte- und Überwachungseinheit 32 gespeicherte Informationen löscht oder korrigiert, z.B. wenn eine Störung irrtümlich als auf einer zu hohen Druckgeschwindigkeit beruhend von der Auswerte- und Überwachungseinheit 32 erfaßt wurde und die für eine bestimmte Stoffart zulässige Höchstdruckgeschwindigkeit fälschlicherweise gesenkt und eine zu niedrige optimale Druckgeschwindigkeit ermittelt wurde.

Bei dem gezeigten Beispiel einer erfindungsgemäßen Anordnung sind ferner Signalübertragungsmittel 40 zwischen der Auswerte- und Überwachungseinheit 32 und dem Steuerrechner 14 vorgesehen, über welche prioritätshöhere Steuersignale von der Auswerte- und Überwachungseinheit 32 dem Steuerrechner 14 vorgegeben werden. "Prioritätshöher" sind von der Auswerte- und Überwachungseinheit erzeugte Steuersignale, die Vorrang vor den von einer Bedienperson mittels des Terminals 12 erzeugten Steuersignalen haben. Stellt also eine Bedienperson irrtümlich eine für einen bestimmten Betriebszustand oder eine bestimmte Stoffart zu hohe Druckgeschwindigkeit ein, so greift die Auswerte- und Überwachungseinheit hier korrigierend ein und senkt automatisch die eingestellte Druckgeschwindigkeit.

In der Figur 2 ist eine mögliche Form der Anzeige der von der Auswerte- und Überwachungseinheit ermittelten Informationen gezeigt. Die in ihrer Gesamtheit mit 38 bezeichnete Anzeigeeinrichtung ist dabei nicht notwendig als herkömmliches Anzeigeinstrument, z.B. in Form eines Rundinstruments wie z.B. eines Tachometers zu verstehen; es kann sich dabei vielmehr auch um eine Anzeigeeinrichtung in Form eines Bildschirms (ggfs. als integraler Bestandteil des Terminals 12 gemäß Figur 1) handeln, weshalb auch in den Figuren 2 und 3 die an sich bekannten körperlichen Merkmale der Anzeigeeinrichtung 38 bzw. 38' fortgelassen worden sind und die Darstellung auf die den Benutzer interessierende Informationsanzeige beschränkt worden ist.

Wie in Figur 2 durch unterschiedliche Schraffuren angedeutet, ist der Anzeigebereich des "Anzeigeinstruments" 38 in drei verschiedene Bereiche 44, 46, 48 aufgeteilt. Ein "Zeiger" 50, der beispielsweise nur virtuell, d.h. in Form von Pixeln auf einem Bildschirm existiert, zeigt die tatsächliche momentane Druckgeschwindigkeit an. Die Bereiche 44, 46, 48 - in Wirklichkeit vorzugsweise durch Farben, insbesondere Grün, Gelb und Rot unterschieden - symbolisieren jeweils unterschiedliche Geschwindigkeitsbereiche, nämlich einen unkritischen Bereich 44, ein kritischen Bereich 46 und einen überkritischen Bereich 48, die jeweils durch eine steigende Wahrscheinlichkeit von geschwindigkeitsbedingten Störungen, z.B. Störungen im Bogenlauf charakterisiert sind. Die Bedienperson erhält so eine leicht ablesbare und vor allem leicht verständliche Information darüber, in welchen Geschwindigkeitsbereich die Druckmaschine gefahren wird und gefahren werden sollte.

Eine andere Art der Anzeige zeigt Figur 3, bei der Anzeigebereich ist wiederum in drei unterschiedliche, hier durch unterschiedliche Schraffuren, in Wirklichkeit vorzugsweise durch unterschiedliche Farben gekennzeichnete Bereiche 44', 46' und 48' unterteilt. Ein Zeiger 50' zeigt die momentane tatsächliche Druckgeschwindigkeit. Zusätzlich ist hierbei noch eine Skaleneinteilung 52' vorgesehen, auf welcher der Absolutwert der Druckgeschwindigkeit leicht ablesbar ist. Es sei an dieser Stelle bemerkt, daß selbstverständlich auch bei der Anzeige gemäß Figur 2 mit Zahlen versehene Skalenstriche vorgesehen werden können, welche es erlauben, den Absolutwert der Druckgeschwindigkeit sofort abzulesen.

Die erfindungsgemäße Anordnung arbeitet wie folgt:

Nachdem die Druckmaschine vorbereitet und der Bedruckstoff eingelegt ist, gibt die Bedienperson über das Terminal 12 Steuerbefehle ein, die dann von dem Steuerrechner 14 verarbeitet und in entsprechende Steuersignale umgesetzt werden. Die Bedienperson kann dabei zuvor oder auch während des laufenden Betriebs abfragen, welche Druckgeschwindigkeit an von ihr wählbare oder aber bestimmte, fest vorgegebene Kriterien optimal angepaßt ist. Diese Geschwindigkeit kann aber auch permanent angezeigt werden. Solche Kriterien, nach denen eine Druckgeschwindigkeit ausgewählt wird, können z.B. sein: Die Minimierung der störungsbedingten, insbesondere der auf Störungen aufgrund zu hoher Druckgeschwindigkeit beruhenden Stillstandszeiten, die Minimierung der Ausschußproduktion aufgrund zu hoher Druckgeschwindigkeit oder die Maximierung der Druckgeschwindigkeit. Wie gesagt, können diese Kriterien fest vorgegeben sein, vorzugsweise sind sie jedoch von der Bedienperson wählbar, da die Kriterien je nach Art des Bedruckstoffes unterschiedlich sein können. So ist es z.B. möglich, daß dann, wenn das zu bedruckende Material besonders teuer ist, die Minimierung der Ausschußproduktion absolute Priorität hat. Wenn es andererseits darum geht, eine bestimmte Stückzahl von Drucken unabhängig von eventueller Ausschußproduktion möglichst schnell herzustellen, kann die Maximierung der Druckgeschwindigkeit im Vordergrund stehen, wobei sogar unter Umständen kurze, störungsbedingte Stillstandszeiten akzeptabel sind. Während der Ausführung eines bestimmten Druckauftrages werden von der Auswerte- und Überwachungseinheit 32 kontinuierlich oder auch diskontinuierlich bestimmte Betriebsparameter abgefragt und nach vorgegebenen oder wählbaren Kriterien zueinander in Beziehung gesetzt und zumindest teilweise gespeichert, wobei aus den so gewonnenen Daten dann für derartige Druckaufträge geeignete, weniger geeignete und ungeeignete Bereiche für die Druckgeschwindigkeit ermittelt werden. Kriterien, nach denen die erfaßten Daten zueinander in Beziehung gesetzt werden, können insbesondere statistischer Art sein, also z.B. die prozentuale Stillstandszeit der Druckmaschine aufgrund von Störungen bedingt durch zu hohe Druckgeschwindigkeit bei einer bestimmten Stoffart. Erfindungswesentliche Eigenschaft der Anordnung ist ihre Fähigkeit permanent selbst zu "lernen", d.h. die Fähigkeit, die beim Betrieb der Druckmaschine gewonnenen Informationen automatisch umzusetzen und zur Steuerung der Maschine direkt, nämlich durch Einwirkung auf den Steuerrechner, oder indirekt, nämlich durch Anzeige der Informationen für die Bedienperson, zur Verfügung zu stellen.

## Patentansprüche

1. Verfahren zur Steuerung einer Druckmaschine (10), bei welcher über entsprechende Steuermittel (12, 14) verschiedene Betriebszustände, insbesondere verschiedene Druckgeschwindigkeiten einstellbar sind und ausgewählte für den jeweiligen Betriebszustand charakteristische Parameter, insbesondere die Druckgeschwindigkeit von einer Auswerte- und Überwachungseinheit (32) erfaßt werden, **dadurch gekennzeichnet, daß** zwischen zwei vorgebbaren Zeitpunkten die betriebs- und die störungsbedingten Stillstandszeiten der Druckmaschine (10) sowie wenigstens ein für die Art des zwischen den vorgebbaren Zeitpunkten mittels der Druckmaschine (10) bedruckten Stoffes charakteristischer Parameter von der Auswerte- und Überwachungseinheit (32) erfaßt werden, daß die erfaßten Zeiten und Parameter nach vorgegebenen oder wählbaren ersten Kriterien von der Auswerte- und Überwachungseinheit (32) in Beziehung zueinander gesetzt und zumindest teilweise gespeichert werden und daß aus den so gewonnen Daten von der Auswerte- und Überwachungseinheit (32) in Abhängigkeit von der Art des jeweils zu bedruckenden Stoffs eine an vorgegebene oder wählbare zweite Kriterien optimal angepaßte Druckgeschwindigkeit ermittelt wird.

2. Verfahren nach Anspruch 1, **dadurch gekennzeichnet, daß** zusätzlich zu den störungsbedingten Stillstandszeiten ein den Grund der Störung charakterisierender Parameter erfaßt wird.

3. Verfahren nach Anspruch 1, **dadurch gekennzeichnet, daß** nur die auf einer Störung aufgrund einer für die Art des jeweils zu bedruckenden Stoffes zu hohen Druckgeschwindigkeit beruhenden Stillstandszeiten erfaßt werden.

4. Verfahren nach einem der Ansprüche 1 bis 3, **dadurch gekennzeichnet, daß** aus den gewonnenen Daten in Abhängigkeit von der Art eines zu bedruckenden Stoffes eine durchschnittliche Druckgeschwindigkeit und eine bisherige höchste Druckgeschwindigkeit ermittelt und angezeigt werden.

5. Verfahren nach Anspruch 4, **dadurch gekennzeichnet, daß** aus der durchschnittlichen Druckgeschwindigkeit und der bisherigen höchsten Druckgeschwindigkeit drei Geschwindigkeitsbereiche ermittelt und angezeigt werden.

6. Verfahren nach einem der Ansprüche 1 bis 5, **dadurch gekennzeichnet, daß** von der Auswerte- und Überwachungseinheit (32) aus den gewonnen Daten nach vorgegebenen oder wählbaren dritten Kriterien eine für eine bestimmte Art eines zu bedruckenden Stoffes maximal zulässige Druckgeschwindigkeit ermittelt und als vorzugsweise nicht-überschreitbare Sollgeschwindigkeit den Steuermitteln (14) vorgegeben wird.

7. Verfahren nach einem der Ansprüche 1 bis 6, **dadurch gekennzeichnet, daß** die beiden vorgebbaren Zeitpunkte der Beginn und das Ende eines Druckauftrages sind.

8. Verfahren nach einem der Ansprüche 1 bis 7, **dadurch gekennzeichnet**, die Betriebszeiten und/oder die störungsbedingten Stillstandszeiten der Druckmaschine (10) von der Auswerte- und Überwachungseinheit (32) automatisch erfaßt werden.

9. Verfahren nach einem der Ansprüche 1 bis 8, **dadurch gekennzeichnet, daß** der wenigstens eine für die Art eines zwischen den vorgebbaren Zeitpunkten mittels der Druckmaschine (10) bedruckten Stoffes charakteristische Parameter automatisch von der Auswerte- und Überwachungseinheit (32) erfaßt wird.

10. Verfahren nach einem der Ansprüche 1 bis 9, **dadurch gekennzeichnet, daß** die zweiten Kriterien die Minimierung der störungsbedingten Stillstandszeiten enthalten.

11. Verfahren nach einem der Ansprüche 1 bis 10, **dadurch gekennzeichnet, daß** die zweiten Kriterien die Minimierung der störungsbedingten Ausschußproduktion enthalten.

12. Verfahren nach einem der Ansprüche 1 bis 11, **dadurch gekennzeichnet, daß** die zweiten Kriterien die Maximierung der Druckgeschwindigkeit enthalten.

13. Anordnung zur Steuerung einer Druckmaschine (10), bei welcher Steuermittel (12, 14) zur Einstellung verschiedener Betriebszustände, insbesondere verschiedener Druckgeschwindigkeiten, sowie eine Auswerte- und Überwachungseinheit (32) zur Erfassung ausgewählter für den jeweiligen Betriebszustand charakteristischer Parameter, insbesondere der Druckgeschwindigkeit, vorgesehen sind, **dadurch gekennzeichnet, daß** die Auswerte- und Überwachungseinheit (32) zur Erfassung der betriebs- und der störungsbedingten Stillstandszeiten der Druckmaschine (10) zwischen zwei vorgebbaren Zeitpunkten, zur Erfassung wenigstens eines für die Art eines zwischen den vorgebbaren Zeitpunkten mittels der Druckmaschine bedruckten Stoffes charakteristischen Parameters, zur Auswertung und zumindest teilweisen Speicherung der erfaßten Zeiten und Parameter nach vorgegebenen oder wählbaren ersten Kriterien und zur Ermittlung einer in Abhängigkeit von der Art des jeweils zu bedruckenden Stoffes an vorgegebene oder wählbare zweite Kriterien optimal angepaßten Druckgeschwindigkeit aus den gewonnen Daten ausgebildet ist.

14. Anordnung nach Anspruch 13, **dadurch gekennzeichnet, daß** die Auswerte- und Überwachungseinheit (32) zur Erfassung eines den Grund einer störungsbedingten Stillstandszeit charakterisierenden Parameters ausgebildet ist.

15. Anordnung nach Anspruch 13 oder 14, **dadurch gekennzeichnet, daß** die Auswerte- und Überwachungseinheit (32) über Mittel (12; 24) zur Unterscheidung der auf einer Störung aufgrund einer für die Art des jeweils zu bedruckenden Stoffes zu hohen Druckgeschwindigkeit beruhenden Stillstandszeiten von sonstigen Stillstandszeiten verfügt.

16. Anordnung nach einem der Ansprüche 13 bis 15, **dadurch gekennzeichnet, daß** eine Anzeigeeinrichtung (38; 38') zur Anzeige der von der Auswerte- und Überwachungseinheit (32) aus den gewonnenen Daten in Abhängigkeit von der Art eines zu bedruckenden Stoffes ermittelten durchschnittlichen Druckgeschwindigkeit und der bisherigen höchsten Druckgeschwindigkeit vorgesehen ist.

17. Anordnung nach Anspruch 16, **dadurch gekennzeichnet, daß** die Anzeigeeinrichtung (38; 38') zur Anzeige von mehreren, vorzugsweise drei Geschwindigkeitsbereichen (44, 46, 48; 44', 46', 48') ausgebildet ist.

18. Anordnung nach Anspruch 16 oder 17, **dadurch gekennzeichnet, daß** die Anzeigeeinrichtung (38; 38') gleichzeitig die momentane Druckgeschwindigkeit der Druckmaschine (10) anzeigen kann.

19. Anordnung nach einem der Ansprüche 13 bis 18, **dadurch gekennzeichnet, daß** die Auswerte- und Überwachungseinheit (32) direkt mit den Mitteln (12; 14) zur Steuerung der Druckmaschine gekoppelt ist.

20. Anordnung nach einem der Ansprüche 13 bis 19, **dadurch gekennzeichnet, daß** ein mit der Auswerte- und Überwachungseinheit (32) gekoppelter Sensor (22) zur Erfassung wenigstens eines für die Art eines mittels der Druckmaschine (10) bedruckten Stoffes charakteristischen Parameters vorgesehen ist.

## Claims

1. Process for controlling a printing press (10) in which via corresponding control means (12, 14), various operating conditions, particularly various print speeds can be adjusted and characteristic parameters chosen for the respective operational condition, particularly the print speed, are captured by an evaluation and monitoring unit (32), **characterised in that** between two preset points in time, the operationally and damage-generated downtimes of the press (10) as well as at least a parameter characteristic of the type of material printed by means of the press (10) are captured by the evaluation and monitoring unit (32), that the captured times and parameters are set relative to one another in accordance with predetermined or choosable first criteria by the evaluation and monitoring unit (32) and at least partially are stored, and that from the data so captured by the evaluation and monitoring unit (32) in dependence upon the type of the particular material to be printed in each case a print speed is determined matched optimally to preset or choosable second criteria.

2. Process according to Claim 1, **characterised in that** additionally to the damage-generated down times, a parameter characterising the reason for the damage is detected.

3. Process according to Claim 1, **characterised in that** only the downtimes related to too high a print speed for the type of material respectively to be printed are detected.

4. Process according to one of Claims 1 to 3, **characterised in that** from the data captured in dependence upon the type of a material to be printed, an average print speed and a previously highest print speed are determined and indicated.

5. Process according to Claim 4, **characterised in that** from the average print speed and the previously highest print speed, three speed regions are determined and indicated.

6. Process according to one of Claims 1 to 5, **characterised in that** by means of the evaluation and monitoring unit (32) from the data captured in accordance with predetermined or choosable third criteria, a maximum permissible speed for a given type of the material to be printed is determined and is preset as a preferably non-exceedable desired speed to the control means (14).

7. Process according to one of Claims 1 to 6, **characterised in that** both of the preset points in time are the beginning and the ending of a print order.

8. Process according to one of Claims 1 to 7, **characterised in that** the operational times and/or the damage-generated down times of the press (10) are automatically captured by the evaluation and monitoring unit (32).

9. Process according to one of Claims 1 to 8, **characterised in that** the parameter characteristic of at least one material of the type to be printed by means of the press (10) between the preset points in time is automatically captured by the evaluation and monitoring unit (32).

10. Process according to one of Claims 1 to 9, **characterised in that** the second criteria contain the minimisation of the damage-generated down times.

11. Process according to one of Claims 1 to 10, **characterised in that** the second criteria contain the minimisation of the damage-generated waste production.

12. Process according to one of Claims 1 to 11, **characterised in that** the second criteria contain the maximisation of the print speed.

13. Arrangement for controlling a press (10) in which control means (12, 14) are provided for adjusting various operational conditions, in particular differing print speeds, as well as an evaluation and monitoring unit (32) for detecting selected parameters characteristic for the respective operational condition, particularly the print speed, **characterised in that** the evaluation and monitoring unit (32) is constructed for determining the operationally and damage-generated downtimes of the press (10) between two preset points in time, for detecting at least one parameter characteristic of the material to be printed by means of the press between the preset points in time, for evaluating and at least partly storing the times and parameters captured in accordance with preset or choosable first criteria and for determining from the data captured a print speed matched optimally to preset or choosable second criteria in dependence on the type of the material to be printed in each case.

14. Arrangement according to Claim 13, **characterised in that** the evaluation and monitoring unit (32) is constructed for detecting a parameter characterising the reason for a damage-generated downtime.

15. Arrangement according to Claim 13 or 14, **characterised in that** the evaluation and monitoring unit (32) has at its disposal means (12; 24) for differentiating the downtimes related to damage because of too high a print speed for the type of material to be printed in each case from other down times.

16. Arrangement according to one of Claims 13 to 15, **characterised in that** an indicator device (38; 38') is provided for indicating the average print speed and the previously highest print speed determined by the evaluation and monitoring unit (32) from the data captured in dependence on the type of a material to be printed.

17. Arrangement according to Claim 16, **characterised in that** the indicator device (38; 38') is constructed for the indication of several, preferably three, speed ranges (44, 46, 48; 44', 46', 48').

18. Arrangement according to Claim 16 or 17, **characterised in that** the indicator device (38; 38') can simultaneously indicate the instantaneous speed of the press (10).

19. Arrangement according to one of Claims 13 to 18, **characterised in that** the evaluation and monitoring unit (32) is linked directly with the means (12; 14) for controlling the press.

20. Arrangement according to one of Claims 13 to 19, **characterised in that** a sensor (22) linked with the evaluation and monitoring unit (32) is provided for detecting at least one parameter characteristic of the type of material to be printed by means of the press (10).

## Revendications

1. Procédé pour commander une machine d'impression (10), dans lequel, par l'intermédiaire de moyens de commande correspondants (12, 14), différents états de fonctionnement, en particulier différentes vitesses d'impression, peuvent être réglés et des paramètres sélectionnés caractéristiques pour l'état de fonctionnement respectif, en particulier la vitesse d'impression, sont détectés par une unité de surveillance et d'exploitation (32),
**caractérisé en ce que**, entre deux instants pouvant être prédéfinis, les temps d'arrêt, liés au fonctionnement et à des problèmes, de la machine d'impression (10), ainsi qu'au moins un paramètre caractéristique pour le type de la matière imprimée entre les instants pouvant être prédéfinis au moyen de la machine d'impression (10), sont détectés par l'unité de surveillance et d'exploitation (32), **en ce que** les temps et paramètres détectés sont mis en relation les uns par rapport aux autres, suivant des premiers critères prédéfinis ou pouvant être choisis, par l'unité de surveillance et d'exploitation (32) et, au moins partiellement, mémorisés, et **en ce que**, à partir des données ainsi obtenues par l'unité de surveillance et d'exploitation (32), de façon dépendant du type de la matière à imprimer à chaque fois, une vitesse d'impression, adaptée de façon optimale à des seconds critères prédéfinis ou pouvant être choisis, est déterminée.

2. Procédé selon la revendication 1,
**caractérisé en ce que**, en plus les temps d'arrêt, liés à des problèmes, il est détecté un paramètre caractérisant la raison du problème.

3. Procédé selon la revendication 1,
**caractérisé en ce qu'**uniquement les temps d'arrêt, provoqués par un problème en raison d'une vitesse d'impression trop élevée pour le type de la matière à imprimer à chaque fois, sont détectés.

4. Procédé selon une des revendications 1 à 3,
**caractérisé en ce que**, à partir des données obtenues de façon dépendant du type d'une matière à imprimer, une vitesse d'impression moyenne et une vitesse d'impression jusqu'à présent la plus élevée sont détectées et affichées.

5. Procédé selon la revendication 4,
**caractérisé en ce que** la vitesse d'impression moyenne et la vitesse d'impression jusqu'à présent la plus élevée de trois zones de vitesse sont détectées et affichées.

6. Procédé selon une des revendications 1 à 5,
**caractérisé en ce que**, par l'unité de surveillance et d'exploitation (32), à partir des données obtenues, suivant des troisièmes critères prédéfinis ou pouvant être choisis, il est déterminé une vitesse d'impression maximale permise pour un type déterminé d'une matière à imprimer, et celle-ci, comme vitesse de consigne ne pouvant avantageusement pas être dépassée, est fournie aux moyens de commande (14).

7. Procédé selon une des revendications 1 à 6,
**caractérisé en ce que** les deux instants pouvant être prédéfinis sont le début et la fin d'une commande d'impression.

8. Procédé selon une des revendications 1 à 7,
**caractérisé en ce que** les temps de fonctionnement et/ou les temps d'arrêt, liés à des problèmes, de la machine d'impressipn (10) sont détectés automatiquement par l'unité de surveillance et d'exploitation (32).

9. Procédé selon une des revendications 1 à 8,
**caractérisé en ce que** le paramètre caractéristique pour le type d'une matière imprimée entre les instants pouvant être prédéfinis au moyen de la machine d'impression (10) est détecté automatiquement par l'unité de surveillance et d'exploitation (32).

10. Procédé selon une des revendications 1 à 9,
**caractérisé en ce que** les seconds critères contiennent la minimisation des temps d'arrêt liés à des problèmes.

11. Procédé selon une des revendications 1 à 10,
**caractérisé en ce que** les seconds critères contiennent la minimisation de la production de rebuts liée à des problèmes.

12. Procédé selon une des revendications 1 à 11,
**caractérisé en ce que** les seconds critères contiennent la maximisation de la vitesse d'impression.

13. Dispositif pour commander une machine d'impression (10), dans lequel des moyens de commande (12, 14) pour régler différents états de fonctionnement, en particulier différentes vitesses d'impression, ainsi qu'une unité de surveillance et d'exploitation (32) pour détecter des paramètres sélectionnés, caractéristiques pour l'état de fonctionnement respectif, en particulier la vitesse d'impression, sont prévus,
**caractérisé en ce que** l'unité de surveillance et d'exploitation (32) pour détecter les temps d'arrêt, liés au fonctionnement et à des problèmes, de la machine d'impression (10) entre deux instants pouvant être prédéfinis, est réalisée pour détecter au moins un paramètre caractéristique pour le type d'une matière imprimée entre les instants pouvant être prédéfinis au moyen de la machine d'impression, pour exploiter et au moins partiellement mémoriser les temps et paramètres détectés, suivant des premiers critères prédéfinis ou pouvant être choisis, et pour déterminer une vitesse d'impression adaptée de façon optimale à des seconds critères prédéfinis ou pouvant être choisis de façon dépendant du type de la matière devant être imprimée à chaque fois, à partir des données obtenues.

14. Dispositif selon la revendication 13,
**caractérisé en ce que** l'unité de surveillance et d'exploitation (32) est réalisée pour détecter un paramètre caractérisant la raison d'un temps d'arrêt lié à des problèmes.

15. Dispositif selon la revendication 13 ou 14,
**caractérisé en ce que** l'unité de surveillance et d'exploitation (32) présente des moyens (12 ; 24) pour différencier les temps d'arrêt provoqués par un problème en raison d'une vitesse d'impression trop élevée pour le type de la matière à imprimer à chaque fois, de temps d'arrêt quelconques.

16. Dispositif selon une des revendications 13 à 15,
**caractérisé en ce qu'**un dispositif d'affichage (38 ; 38') pour afficher la vitesse d'impression moyenne, déterminée par l'unité de surveillance et d'exploitation (32) à partir des données obtenues de façon dépendant du type d'une matière à imprimer et la vitesse d'impression jusqu'à présent la plus élevée, est prévu.

17. Dispositif selon la revendication 16,
**caractérisé en ce que** le dispositif d'affichage (38 ; 38') est réalisé pour afficher plusieurs zones de vitesse, avantageusement trois zones de vitesse (44, 46, 48 ; 44', 46', 48').

18. Dispositif selon la revendication 16 ou 17,
**caractérisé en ce que** le dispositif d'affichage (38 ; 38') peut afficher simultanément la vitesse d'impression instantanée de la machine d'impression (10).

19. Dispositif selon une des revendications 13 à 18,
**caractérisé en ce que** l'unité de surveillance et d'exploitation (32) est couplée directement aux moyens (12 ; 14) pour commander la machine d'impression.

20. Dispositif selon une des revendications 13 à 19,
**caractérisé en ce qu'**un capteur (22), couplé à l'unité de surveillance et d'exploitation (32), est prévu pour détecter au moins un paramètre caractéristique pour le type d'une matière imprimée au moyen de la machine d'impression (10).
